# EUROPÄISCHE PATENTSCHRIFT

(11) **EP 1 844 382 B1**
(45) Veröffentlichungstag und Bekanntmachung des Hinweises auf die Patenterteilung: **16.11.2011**
(21) Anmeldenummer: 06706268.7
(22) Anmeldetag: 17.01.2006
(51) Int. Cl.: G05F 3/16

(54) **SIEBSCHALTUNG**
FILTER CIRCUIT
CIRCUIT DE FILTRAGE

(30) Priorität: 31.01.2005 DE 102005004391
(43) Veröffentlichungstag der Anmeldung: 17.10.2007
(73) Patentinhaber: Rohde & Schwarz GmbH & Co. KG, 81671 München (DE)
(72) Erfinder: HUBER, Martin, 85456 Wartenberg (DE); KÖHLER, Hendrik, 85399 Hallbergmoos (DE)
(74) Vertreter: Körfer, Thomas
(86) Internationale Anmeldenummer: PCT/EP2006/000373
(87) Internationale Veröffentlichungsnummer: WO 2006/081939

(56) Entgegenhaltungen:
- EP-A- 0 539 353
- US-A- 5 355 293
- US-A- 5 548 252
- US-A- 5 668 506

## Beschreibung

Die Erfindung betrifft eine Siebschaltung zur Spannungsstabilisierung einer Spannungsversorgung an der mehrere Verbraucher angeschlossen werden können. Zusätzlich soll über die Spannungsversorgungsleitung eine Datenübertragung einer räumlich getrennten Bedieneinheit stattfinden können.

Wenn mehrere Verbraucher an einer Gleichstromquelle, z.B. an einer Batterie, angeschlossen sind, kommt es bei Laständerungen dIv über den Batterieinnenwiderstand Rᵢ zu einer proportionalen Änderung dU_{b}= Rᵢ · dIᵥ der Batteriespannung U_{b} (siehe Fig. 1).

Werden gleichzeitig Daten über die Strom- oder Spannungszuleitung zu und von der Bedieneinheit übertragen, so wird eine Versorgungsspannungsstabilisierung notwendig. Änderungen der Versorgungsspannung dU_{b} genügender Flankensteilheit, z.B. durch eine plötzliche Laständerung an einem zweiten Verbraucher, würden sich dem Datensignal überlagern und zu Missinterpretationen bei der Auswertung des Datensignals führen. So kann z.B. im Falle des Manchester Codes von einem Datensignal mit Bandpasscharakteristik ausgegangen werden, das keinen Gleichanteil besitzt.

Spannungsregelschaltungen ohne Siebcharakteristik sind bekannt. So wird z. B. in der DE 101 49 827 A1 zur Spannungsstabilisierung als Längsregler ein Transistor eingesetzt . US 5668506 offenbart die Merkmale des Oberbegriffs vom Patentanspruch 1.

Der Erfindung liegt die Aufgabe zugrunde, eine Siebschaltung mit hoher Regeldynamik zu schaffen.

Die Aufgabe wird durch die Merkmale des Anspruchs 1 gelöst. Vorteilhafte Weiterbildungen sind in den Unteransprüchen angegeben.

Durch die Merkmale der Anspruchs 1 wird eine RC-Tiefpassschaltung bereitgestellt der Art, dass eine Verstärkung der Siebeigenschaften des RC-Gliedes durch das Regelelement erfolgt. Somit läßt sich die erfindungsgemäße Schaltung zur Spannungsstabilisierung zum einen als Tiefpassfilterung und zum anderen auch als Regelung der Ausgangsspannung sehen.

Das Datensignal, wie auch die Laständerungen dIᵥ bzw. dU_{b}, zeichnen sich dadurch aus, dass diese höherfrequente Anteile besitzen können, die sich im Frequenzbereich den Daten überlagern. Durch geeignete Tiefpassfilterung vor der Einkoppelung der Daten können diese höherfrequenten Anteile reduziert werden und damit kann die Versorgungsspannung geglättet werden.

Bei Verwendung eines Feldeffekttransistors für das Regelelement kann der Widerstand R₁ dieser Schaltung sehr hochohmig ausgestaltet werden kann. Der FET, insbesondere MOSFET, dient dabei zur Verstärkung des Tiefpaßeffekts und läßt sich als P-Regler in der Regelanordnung begreifen. Bei der Verwendung bipolarer Transistoren fließt noch immer ein kleiner Emitter-Basisstrom, der bei der Auslegung des Tiefpasses berücksichtigt werden muß. Der geringe Basisstrom muß schaltungstechnisch durch einen entsprechend niedrig ausgelegten Parallelwiderstand R₁ ausgeglichen werden. Bei Verwendung von FETs oder MOSFETs fließt dagegen kein Gatestrom. Damit besteht keine Verbindung zwischen Gate und Source-Drain-Kanal. Der Widerstand R₁ kann dann sehr hochohmig ausgelegt werden.

Die Ausgangsspannungen U₁ bzw. U₃ in Fig. 1 ergeben sich als Summe der Referenzspannung U₂ bzw. U₄ am Kondensator und der nahezu fixen Drain-Gate Spannung U_{DG}. Dabei ist U₁ bzw. U₂ um die Drain-Gate Spannung U_{DG} reduziert. Die Hintereinanderschaltung zweier solcher Schaltungen ermöglicht zum einen die weitere Siebung der Versorgungsspannung und die schrittweise Einstellung bzw. gezielte Reduzierung der gewünschten Ausgangsspannung U₃ mit Hilfe dieser Drain-Gate Spannungen.

In der bevorzugten mehrstufigen Ausführung steht damit am Ausgang eine Spannung zur Verfügung, die um n U_{DG} kleiner als die ursprüngliche Eingangsspannung, z. B. eine Batteriespannung, ist, wobei n die Stufen der Schaltung bedeutet.

Darüber hinaus kann vorteilhaft eine Induktivität vorgesehen sein, die eine Rückkoppelung der Daten auf die Siebschaltung verhindert und insbesondere einen Kurzschluß über den Lade-Kondensators am Ausgang der Siebschaltung nach Schaltungsmasse vermeidet.

Die Erfindung wird nachfolgend unter Bezugnahme auf die Zeichnung näher beschrieben. In der Zeichnung zeigt
- Fig. 1: ein Schaltbild eines Ausführungsbeispiels der erfindungsgemäßen Siebschaltung.

An einer Batterie B ist neben einem oder mehreren weiteren Verbrauchern eine erste Stufe S₁ zur Spannungsstabilisierung geschaltet. Die Strom-Last dieser Verbraucher ist in der Zeichnung zusammenfassend mit Iᵥ, gekennzeichnet.

Diese erste Stufe S₁ besteht aus einem Regelelement V₁, das bevorzugt durch einen Transistor, besonders bevorzugt durch einen Feldeffekttransistor (FET insbesondere MOSFET) gebildet ist. Die Source-Drain-Strecke bildet eine Regelstrecke RS₁. Dessen Regelstreckeneingang RE₁, der durch die Source des FET gebildet ist, ist über einen Anschluß E mit der Batterie B verbunden. Der Anschluß E bildet den Eingangsanschluß der Siebsschaltung 1.

Ein erster Widerstand R₁ verbindet dabei den Regelstreckeneingang RE₁ mit einem ersten Regelanschluß RG₁ des ersten Regelelements V₁ der ersten Stufe S₁, z. B. mit dem Gate des FETs, und bildet zusammen mit dem Kondensator C₁ eine RC-Tiefpassschaltung. Der Kondensator C₁ ist dabei zwischen den Regelanschluß RG₁ und die Schaltungsmasse M geschaltet.

Am Kondensator C₁ fällt eine Referenzspannung U₂ ab, die zusammen mit der Gate-Drain-Spannung des FET bzw. mit der Basis-Kollektorspannung im Falle der Verwendung eines Bipolartransistors die Spannung U₁ bildet.

Die erste Stufe S₁ der Siebschaltung 1 zur Spannungsstabilisierung und Siebung, die durch den Widerstand R₁, den Kondensator C₁ und das Regelelement V₁ gebildet ist, verbindet den Eingangsanschluß E im dargestellten bevorzugten Ausführungsbeispiel mit einer zweiten Stufe S₂ zur weiteren Spannungsstabilisierung und Siebung.

Diese zweite Stufe S₂ der Siebschaltung 1 ist analog zu der ersten Stufe S₁ aufgebaut, wobei ein zweiter Widerstand R₂ den zweiten Regelstreckeneingang RE₂ mit dem zweiten Regelanschluß RG₂ verbindet und ein zweiter Kondensator C₂ an den Regelanschluß RG₂ angeschlossen ist und diesen mit der Schaltungsmasse M verbindet. Die Referenzspannung U₄ fällt dabei über dem Kondensator C₂ ab und bildet zusammen mit der Gate-Drain- bzw. Basis-Kollektor Spannung des FET bzw. Bipolartransistors die Spannung U₃. Am Ausgang der zweiten Stufe S₂ ist vorzugsweise ein Lade-Kondensator C₃ angeordnet, der den Regelstreckenausgang RA₂ des zweiten Regelelements RE₂ mit der Schaltungsmasse M verbindet.

Vor dem Ausgang A ist eine Induktivität L vorgesehen, die den Ausgang A mit einem Anschluß des Kondensators C₃ sowie dem zweiten Regelstreckenausgang RA₂ verbindet.

An den Ausgang A ist bevorzugt eine Leitung X₁ angeschlossen, die dazu dient, eine nicht dargestellte räumlich getrennte Bedieneinheit mit einer Versorgungsspannung sowie mit Daten zu versorgen. Dabei kann die Leitung X₁ z.B. durch ein Koaxialkabel oder eine Twisted-Pair-Leitung gebildet sein.

Die Daten werden am Ausgang A der Siebschaltung 1 über eine geeignete Verbindung eingekoppelt. Dabei dient die Induktivität L dazu, eine Rückkoppelung der Daten auf die Siebschaltung 1 zu vermeiden und insbesondere einen Kurzschluß über den Kondensator C₃ nach Masse zu verhindern. Die Gesamtspannung die am Ausgang A an der Leitung X₁ anliegt, ist mit in Fig. 1 U_{empf} bezeichnet.

Mit dieser Siebschaltung 1 in bevorzugt zwei Stufen wird eine geeignete Datenübertragung ermöglicht bei gleichzeitiger stabilisierter Spannungsversorgung eines externen Geräts, z.B. einer Bedieneinheit, die über die Leitung X₁ an ein Zentralgerät angeschlossen ist.

Die Erfindung ist nicht auf das dargestellte und beschriebene Ausführungsbeispiel beschränkt. Insbesondere ist es möglich, die Siebschaltung 1 auch nur einstufig mit der einzigen Stufe S₁ oder bei Bedarf auch mit mehr als zwei Stufen auszubilden. Sämtliche beschriebene Elemente sind beliebig miteinander kombinierbar.

## Patentansprüche

1. Siebschaltung (1) zum Sieben einer an einem Eingangsanschluss (E) anliegenden Eingangsspannung (U_{b}) zur Erzeugung einer gesiebten Ausgangsspannung (Uₐ) an einem Ausgangsanschluss (A), mit
zumindest einem ersten Regelelement (V₁), das einen ersten Regelanschluss (RG₁) und eine erste Regelstrecke (RS₁) mit einem mit dem Eingangsanschluss (E) in Verbindung stehenden ersten Regelstreckeneingang (RE₁) und einen ersten Regelstreckenausgang (RA₁) aufweist,
einem an dem ersten Regelanschluss (RG₁) angeschlossenen ersten Kondensator (C₁) und
einem ersten Widerstand (R₁), der den Regelstreckeneingang (RE₁) des ersten Regelelements (V₁) mit dessen Regelanschluss (RG₁) verbindet,
**dadurch gekennzeichnet,**
**dass** ein Regelstreckenausgang (RA₁, RA₂) über eine Induktivität (L) mit dem Ausgangsanschluss (A) verbunden ist und
**dass** die Ausgangsspannung (Uₐ) der Siebschaltung (1) über eine Leitung (X₁) zusammen mit Daten übertragen wird, die zusammen mit der Ausgangsspannung (Uₐ) dem Ausgangsanschluss (A) zugeführt werden.

2. Siebschaltung nach Anspruch 1,
**gekennzeichnet durch**
ein zweites Regelelement (V₂), das einen zweiten Regelanschluss (RG₂) und eine zweite Regelstrecke (RS₂) mit einem mit dem ersten Regelstreckenausgang (RA₁) des ersten Regelelementes (V₁) in Verbindung stehenden zweiten Regelstreckeneingang (RE₂) und einem mit dem Ausgangsanschluss (A) in Verbindung stehenden zweiten Regelstreckenausgang (RA₂) aufweist,
einen an den zweiten Regelanschluss (RG₂) angeschlossenen zweiten Kondensator (C₂) und
einen zweiten Widerstand (R₂) , der den Regelstreckeneingang (RE₂) des zweiten Regelelements (V₂) mit dessen Regelanschluss (RG₂) verbindet.

3. Siebschaltung nach Anspruch 2,
**dadurch gekennzeichnet,**
**dass** der erste Regelstreckenausgang (RA₁) und/oder der zweite Regelstreckenausgang (RA₂) mit einem Kondensator (C₃) verbunden ist.

4. Siebschaltung nach einem der Ansprüche 1 bis 3,
**dadurch gekennzeichnet,**
**dass** die Kondensatoren (C₁, C₂, C₃) mit der Schaltungsmasse (M) verbunden sind.

5. Siebschaltung nach einem der vorhergehenden Ansprüche,
**dadurch gekennzeichnet,**
**dass** der Eingangsanschluss (E) der Siebschaltung (1) an eine Gleichspannungsquelle, insbesondere eine Batterie (B), angeschlossen ist.

6. Siebschaltung nach einem der vorhergehenden Ansprüche,
**dadurch gekennzeichnet,**
**dass** die Regelelemente (V₁, V₂) Transistoren sind.

7. Siebschaltung nach Anspruch 6,
**dadurch gekennzeichnet,**
**dass** die Transistoren Feldeffekttransistoren sind.

## Claims

1. A filter circuit (1) for filtering an input voltage (U_{b}) present at an input connection (E) in order to generate a filtered output voltage (Uₐ) at an output connection (A), comprising
at least one first regulating element (V₁)_{'} which provides a first regulating connection (RG₁) and a first regulating path (RS₁) with a first regulating-path input (RE₁) and a first regulating-path output (RA₁) connected to the input connection (E),
a first capacitor (C₁) connected to the first regulating connection (RG₁) and
a first resistor (R₁), which connects the regulating-path input (RE₁) of the first regulating element (V₁) to its regulating connection (RG₁),
**characterised in that**
a regulating-path output (RA₁, RA₂) is connected via an inductance (L) to the output connection (A), and that the output voltage (Uₐ) of the filter circuit (1) is transmitted via a line (X₁) together with data which are supplied together with the output voltage (Uₐ) to the output connection (A).

2. The filter circuit according to claim 1,
**characterised by**
a second regulating element (V₂),
which provides a second regulating connection (RG₂) and a second regulating path (RS₂) with a second regulating-path input (RE₂) connected to the first regulating-path output (RA₁) of the first regulating element (V₁) and a second regulating-path output (RA₂) connected to the output connection (A),
a second capacitor (C₂) connected to the second regulating connection (RG₂) and
a second resistor (R₂), which connects the regulating-path input (RE₂) of the second regulating element (V₂) to its regulating connection (RG₂).

3. The filter circuit according to claim 2,
**characterised in that**
the first regulating-path output (RA₁) and/or the second regulating-path output (RA₂) is/are connected to a capacitor (C₃).

4. The filter circuit according to any one of claims 1 to 3,
**characterised in that**
the capacitors (C₁, C₂, C₃) are connected to the circuit ground (M).

5. The filter circuit according to any one of the preceding claims,
**characterised in that**
the input connection (E) of the filter circuit (1) is connected to a direct-voltage source, in particular, a battery (B).

6. The filter circuit according to any one of the preceding claims,
**characterised in that**
the regulating elements (V₁, V₂) are transistors.

7. The filter circuit according to claim 6,
**characterised in that**
the transistors are field-effect transistors.

## Revendications

1. Circuit de filtrage (1) pour filtrer une tension d'entrée (U_{b}) se trouvant à une borne d'entrée (E) pour générer une tension de sortie filtrée (Uₐ) à une borne de sortie (A), comportant
au moins un premier élément de régulation (V₁), qui présente une première borne de régulation (RG₁) et un premier trajet de régulation (RS₁) comportant une première entrée de trajet de régulation (RE₁) reliée à la borne d'entrée (E) et une première sortie de trajet de régulation (RA₁) ,
un premier condensateur (C₁) relié à la première borne de régulation (RG₁) et
une première résistance (R₁) qui relie l'entrée de trajet de régulation (RE₁) du premier élément de régulation (V₁) à la borne de régulation de celui-ci (RG₁),
**caractérisé en ce que**
une sortie de trajet de régulation (RA₁, RA₂) est reliée à la borne de sortie (A) par l'intermédiaire d'une inductivité (L) et
**en ce que** la tension de sortie (Uₐ) du circuit de filtrage (1) est transmise par l'intermédiaire d'une ligne (X₁) conjointement avec des données, qui sont délivrées conjointement avec la tension de sortie (Uₐ) à la borne de sortie (A).

2. Circuit de filtrage selon la revendication 1, **caractérisé par**
un second élément de régulation (V₂), qui présente une seconde borne de régulation (RG₂) et un second trajet de régulation (RS₂) comportant une seconde entrée de trajet de régulation (RE₂) reliée à la première sortie de trajet de régulation (RA₁) du premier élément de régulation (V₁) et une seconde sortie de trajet de régulation (RA₂) reliée à la borne de sortie (A),
un second condensateur (C₂) relié à une seconde borne de régulation (RG₂) et
une seconde résistance (R₂) , qui relie l'entrée de trajet de régulation (RE₂) du second élément de régulation (V₂) à la borne de régulation de celui-ci (RG₂)).

3. Circuit de filtrage selon la revendication 2, **caractérisé en ce que**
la première sortie de trajet de régulation (RA₁) et/ou la seconde sortie de trajet de régulation (RA₂) est reliée à un condensateur (C₃).

4. Circuit de filtrage selon l'une des revendications 1 à 3, **caractérisé en ce que**
les condensateurs (C₁, C₂, C₃) sont reliés à la masse (M).

5. Circuit de filtrage selon l'une des revendications précédentes, **caractérisé en ce que**
la borne d'entrée (E) du circuit de filtrage (1) est reliée à une source de tension continue, en particulier une batterie (B).

6. Circuit de filtrage selon l'une des revendications précédentes, **caractérisé en ce que**
les éléments de régulation (V₁, V₂) sont des transistors.

7. Circuit de filtrage selon la revendication 6, **caractérisé en ce que** les transistors sont des transistors à effet de champ.
